# EUROPÄISCHE PATENTSCHRIFT

(11) **EP 0 631 712 B1**
(45) Veröffentlichungstag und Bekanntmachung des Hinweises auf die Patenterteilung: **20.05.1998**
(21) Anmeldenummer: 93906431.7
(22) Anmeldetag: 18.03.1993
(51) Int. Cl.: H05H 1/22, H05H 1/06, H05H 5/00

(54) **VERFAHREN ZUM BESCHLEUNIGEN ELEKTRISCH GELADENER TEILCHEN**
PROCESS FOR ACCELERTING ELECTRICALLY CHARGED PARTICLES
PROCEDE D'ACCELERATION DE PARTICULES CHARGEES ELECTRIQUEMENT

(30) Priorität: 19.03.1992 DE 4208764
(43) Veröffentlichungstag der Anmeldung: 04.01.1995
(73) Patentinhaber: Forschungszentrum Karlsruhe GmbH, 76133 Karlsruhe (DE)
(72) Erfinder: SCHULTHEISS, Christoph, D-7500 Karlsruhe 31 (DE); KONIJNENBERG, Martin, D-76689 Karlsdorf (DE); SCHWALL, Markus, D-7514 Eggenstein-Leopoldshafen (DE)
(74) Vertreter: Rückert, Friedrich, Dr.
(86) Internationale Anmeldenummer: DE9300253
(87) Internationale Veröffentlichungsnummer: WO9319572

(56) Entgegenhaltungen:
- EP-A- 0 282 467
- EP-A- 0 403 418
- WO-A-92/16959
- DE-C- 3 834 402
- US-A- 3 864 640
- US-A- 4 363 774
- US-A- 4 748 378
- NUCLEAR INSTRUMENTS & METHODS IN PHYSICS RESEARCH Bd. A278, Nr. 1, 15. Mai 1989, AMSTERDAM NL Seiten 206 - 212 , XP87352 RUTKOWSKI ET AL 'Progress on a 2 MV injector for a scaled hif accelerator experiment'
- NUCLEAR INSTRUMENTS AND METHODS Bd. 205, Nr. 1-2, 15. Januar 1983, AMSTERDAM NL Seiten 173 - 184 BLOESS ET AL. 'The triggered pseudo-spark chamber as a fast switch and as a high-intensity beam source'

## Beschreibung

Die Erfindung betrifft ein Verfahren zum Erzeugen eines elektrisch geladenen Teilchenstrahls sowie einen Teilchenbeschleuniger zur Durchführung des Verfahrens und zur Anwendung desselben.

Bei derartigen Verfahren und Beschleunigern werden Teilchen vorgegebener Ladung und Masse aus einem Reservoir extrahiert und einem Beschleunigungsraum zwischen zwei verschiedenen elektrischen Potentialen zugeführt, um letztlich als Strahl für weitere Bearbeitungsprozesse zur Verfügung zu stehen.

Im Patent DP 38 34 402 wird ein Verfahren vorgestellt, bei dem der selbstfokussierte Elektronenstrahl einer Pseudofunkenentladung am Anodenausgang von einem elektrisch isolierenden Quarzröhrchen aufgenommen und darin über eine Wegstrecke transportiert wird. Eine leichte Krümmung der Röhre hat keine spürbare Auswirkung auf den Strahltransport und erleichtert damit die Suche nach dem günstigsten Auftreffwinkel des Strahls auf das Target. Die Röhre schützt in einem gewissen Umfang die Pseudofunkenkammer vor den Ablationsdämpfen und erlaubt wegen des geringen Pumpquerschnittes differentielles Pumpen. Die Erzeugung des Elektronenstrahls mit der technisch aufwendigen Pseudofunkenkammer stößt an Grenzen hinsichtlich Strahlstärke und Divergenz.

Der Erfindung liegt die Aufgabe zugrunde, hohe Teilchenstrahlintensitäten oder äquivalent dazu einen hohen Strom bzw. eine hohe Stromdichte und eine scharfe Bündelung des Teilchenstrahls mit wirtschaftlich akzeptablen Mitteln und Aufwendungen zu erreichen.

Diese Aufgabe wird erfindungsgemäß durch das Verfahren gemäß dem Oberbegriff des Anspruchs 1 und dessen kennzeichnenden Verfahrensschritten sowie durch den Teilchenbeschleuniger gemäß dem Anspruch 2 gelöst.

Die Unteransprüche 3 bis 9 weisen vorteilhafte Ausgestaltungen des Teilchenbeschleunigers auf.

Wesentlich an dem Verfahren ist, daß die geladenen Teilchen im Reservoir mit hoher Stromstärke und Stromdichte in einem in der Elektrode, die teilweise die Reservoirwand bildet, beginnenden dielektrischen Rohrraum gesaugt und dort über die Potentialdifferenz zwischen beiden Elektroden beschleunigt werden. Beim Eintreffen der Teilchen in einem Targetraum, haben diese dann ihre Prozeßenergie erreicht.

Für die Strahlformierung ist von Bedeutung, daß eine residuale Gasfüllung mit dem Restdruck p zwischen 0.1 und 1.5 Pa im dielektrischen Rohrraum durch den Teilchenstrom ionisiert und elektrisch polarisiert wird. Eine Ladungswolke an und entlang der inneren Rohrwand wirkt abstoßend auf den Teilchenstrom. Es findet eine Raumladungskompensation und eine elektrostatische Fokussierung des Teilchenstrahl statt.

Dieser Vorgang läuft gut ab, wenn das Produkt aus residualem Gasdruck p und Innendurchmesser d des Rohres so niedrig angelegt wird, daß die von außen angelegte Beschleunigungsspannung zwischen den Elektroden trotz parasitärer Entladung in der residualen Gasfüllung im wesentlichen für die raumladungsreduzierte Teilchenstrahlbeschleunigung erhalten bleibt.

Weitere Verfahrensschritte zur gezielten Strahlbeschleunigung sind: Zur Einstellung der Prozeßenergie des Teilchenstrahls bzw. seiner Strahlstärke, die Beschleunigungsstrecke über eine resistiv oder induktiv gekoppelte Hilfselektrode zwischen beiden äußeren Elektroden zu verkürzen, oder ist über eine Potentialsteuerung durch resistiv gekoppelte Hilfselektroden zwischen den beiden Hauptelektroden die Beschleunigungsstrecke für den Teilchenstrahl definiert aufzuteilen.

Zur Durchführung des Verfahrens ist der in Anspruch 2 gekennzeichnete Teilchenbeschleuniger geeignet. Um die geladenen Teilchen aus dem Reservoir stromstark abziehen zu können, bildet die eine Elektrode teilweise die Reservoirwand. An ihr beginnt der dielektrische Rohrraum bzw. weitere, falls viele solche zweckmäßig wären. Die Gegenelektrode befindet sich außerhalb des Reservoirs. Auf sie ist der dielektrische Rohrraum in seinem weiteren Verlauf gerichtet.

Als eine optimale Geometrie hat sich experimentell erwiesen, wenn die Länge des Rohrraumes mindestens dreimal so groß ist wie der Innendurchmesser desselben. Zur Erhaltung der axialen elektrischen Isolation bei Kontamination, ist der Rohrraum zweckmäßigerweise teils oder ganz durch ein System fluchtend angeordneter, dielektrischer Röhrensegmente gebildet. Die Segmente bilden radial gestaltete Schlitze miteinander. Dadurch werden Oberflächenströme unterbunden.

Vorteilhafterweise besteht die Schlitzung derart, daß radial von der Rohrachse ausgehende Strahlung oder Teilchen das radiale Schlitzende nicht erreichen, oder wenn überhaupt nur über einen weiten Umweg.

Zur Verbesserung der Teilchenstrahlformierung ist im Endbereich zur Gegenelektrode eine elektrisch ausreichend isolierte Gaszufuhr angebracht, über die in den Rohrraum in beiden Richtungen Gas eingeströmt werden kann.

Die auffällige Qualitätsverbesserung des Teilchenstrahles ist einerseits wesentlich der baulichen Maßnahme zuzuschreiben, den Stapel an Elektroden und Isolatoren der Pseudofunkenstrecke durch einen mit dielektrischem Material begrenzten Rohrraum, im Ausführungsbeispiel, das unten beschrieben wird, eine Quarzröhre bzw. eine fluchtende Aneinanderreihung von mehreren kürzeren Quarzröhren, zu ersetzen. Andererseits rührt die hohe Strahlqualität wiederum maßgeblich von der eigenständigen Ausbildung eines geladenen Teilchenstroms in der Quarzröhrenanordnung her.

Ausführungsbeispiele sind in der Zeichnung dargestellt und werden in folgendem näher beschrieben. Im einzelnen wird gezeigt:
- Figur 1:: schematisierte Darstellung der Beschleunigungs- und Transportstrecke für den Teilchenstrahl;
- Figur 1a:: Querschnitt durch das dielektrische Rohr mit positiver Raumladung in der Achse und negativer Raumladungsanlagerung an der Rohrwand, wenn Elektronen den Teilchenstrahl bilden;
- Figur 2:: gekrümmte Beschleunigungs- und Transportstrecke im Rezipienten mit zusätzlicher magnetischer Strahlfokussierung;
- Figur 3a:: Aufteilung des dielektrischen Rohres in Beschleunigungs- und Transportstrecke durch eine Hilfselektrode;
- Figur 3b:: Potentialsteuerung durch Hilfselektroden zwischen den Endelektroden;
- Figur 4a:: grundsätzliche radiale Rohrraumerweiterung zwischen den Rohrsegmenten:
- Figur 4b:: konstruktiv einfache Rohrraumerweiterung;
- Figur 4c:: konstruktiv aufwendige Rohrraumerweiterung;
- Figur 5:: Rohrraum mit elektrisch abgekoppelter Pumpeinrichtung;
- Figur 6:: elektrisch hochliegendes Teilchenreservoir, einfaches schematisches Beispiel für die Teilchenerzeugung und das Absaugen in den Rohrraum;
- Figur 7:: gepulste Lichtquelle.

Eine genauere Untersuchung hat ergeben, daß der Elektronenstrahl, der die Quarzröhre verläßt, aus zwei Anteilen besteht, nämlich aus einem Anteil aus der Gasentladung in der Pseudofunkenkammer und aus einem Anteil der von einer selbständigen Strahlformierung in der Quarzröhre herrührt.

Zunächst koppelt der Elektronenstrahl aus der Pseudofunkenkammer nur dann zuverlässig in die dielektrische Röhre, wenn das Ende der dielektrischen Röhre auf einer Zwischenelektrode aufliegt, und das um so besser, je kathodischer sie aufgeladen ist, d.h. je tiefer sie in die Pseudofunkenkammer hineingeschoben wird.

Messungen mit einem Spannungstastkopf zeigen, daß in diesen Fällen die Elektronen aus der Pseudofunkenentladung die Zwischenelektrode, auf der die dielektrische Röhre aufliegt, über 100 ns stark negativ (bis auf Kathodenpotential) auflädt und dann das kathodische Ende der dielektrischen Röhre aus dem Plasma im Kanal der Pseudofunkenkammer Elektronen ansaugt und ein Elektronenstrahl gebildet wird, der in Reichweite (nach Verlassen der dielektrischen Röhre), Parallelität und Wirkungsgrad dem Pseudofunken-Elektronenstrahl überlegen ist. Das Plasma im Kanal der Pseudofunkenkammer dient als Quelle und Reservoir für Elektronen.

So gelingt es erfindungsgemäß in einer Vorrichtung (Fig. 1) magnetisch selbstfokussierte Elektronenstrahlen 7 zu erzeugen, die z.B. aus dem Plasma 1 einer schnell veränderlichen Hohlkathode und einer darin hineinragenden dielektrischen Röhre 5 besteht. Das andere Ende der dielektrischen Röhre 5 ragt, von der Kathodenelektrode 2 isoliert, frei in einen Rezipienten 8 (s. Fig. 2). Von diesem Ende löst sich bei vergleichsweise niedriger Spannung (10 kV) und Pulsleistung (5 MW) ein scharf gebündelter Elektronenstrahl 7 mit einer zeitlichen Halbwertsbreite von 100 ns, der selbst nach 6 cm freiem Flugweg noch Ablationseffekte zeigt, wie in Figur 2 durch die Materialwolke 33 angedeutet.

In der eben beschriebenen Anordnung spielt die Anode 3 eine untergeordnete Rolle. Man kann auf eine Anode 3 auch verzichten; die Aufgabe der Anode 3 übernimmt dann der metallische Rezipient 8. Beide sammeln die negative Überschußladung und bilden aus ihr den Rückstrom zu den Kondensatoren.

Zur Erzeugung von Teilchenströmen 7 hoher Stromdichte, etwa 10⁴ A/cm² für Elektronen reicht eine äußere elektrostatische oder magnetische Fokussierung nicht aus. Zur Reduktion der Raumladung muß der dielektrische Rohrraum 5 eine residuale Gasfüllung mit dem Druck p enthalten. Der Teilchenstrom 7 ionisiert und pclarisiert das Restgas, so daß die Wand des Rohrraums 5 für den Teilchenstrahl 7 abstoßend und die Achse anziehend aufgeladen wird (siehe schematische Darstellung in Figur la dazu). Durch das Verteilen der negativen Raumladung 38 an die Innenwand der Röhre 5, vermindert sich im Falle des Elektronenstrahls 7 die Raumladungsabstoßung in der Achse 12 (Fig. 1a). Gleichzeitig werden die negativen Ladungswolken 38 an der Wand durch das äußere elektrische Feld aus der Röhre 5 gesaugt, wodurch die Ladungsträger, die aus dem Gas gebildet wurden, eine positive Überschußladung 39 bilden. Diese positive Überschußladung 39 reduziert die durch den Strahl 7 herangetragene negative Raumladung.

Das Profil des Elektronenstrahls 7 ähnelt einem Hohlzylinder. Das weist auf eine verbleibende Raumladungsabstoßung während des Beschleunigungsvorganges hin. Bei Verlassen des Rohrraums 5 bleibt der Strahl 7 stabil und weitet sich längs einer Wegstrecke von 15 cm nur geringfügig auf; jedoch muß der residuale Druck im Rezipienten 8 größer 0,2 Pa (Sauerstoff) sein. Das Profil des Strahls 7 weist auf die Fähigkeit des Rohrraums 5 hin, auch diejenigen Elektronen zu halten und mitzubeschleunigen, die in einer offenen Beschleunigungsstruktur den Strahl 7 verlassen würden. Das erklärt die gute Effizienz der Beschleunigung von Teilchen im Rohrraum 5. Zur Vermeidung von Elektronenverlusten muß allerdings die dielektrische Röhre 5 bzw. die erste Sektion derselben mindestens dreimal so lang wie ihr Innendurchmesser sein.

Im Anwendungsbeispiel zur Erzeugung eines Elektronenstrahls liegt der Spannungszusammenbruch an der Röhre 5 bei etwa 4 Pa bei angelegter Spannung von 20 kV und einem Durchmesser d der dielektrischen Röhre 5 von 3 mm. Der bevorzugte Arbeitsdruckbereich im Durchführungsbeispiel liegt etwa zwischen 0.1 Pa und 1.5 Pa. Als Gasfüllung wurde Sauerstoff genommen. Es kann jedoch jedes Gas als residuale Gasfüllung genommen werden.

Die Diagnose der Energieverteilung der Elektronen mit Hilfe der Röntgenbremsstrahlung und Magnetfeldspektroskopie zeigt, daß im o.e. bevorzugten Druckbereich durch kollektive Effekte in der dielektrischen Röhre 5 die Energie-Verteilung der Elektronen konstant bleibt. Man mißt bei einer von außen angelegten Spannung von 20kV über einen Zeitraum von 70 nsec eine mittlere Elektronenenergie zwischen 11 und 12 keV, unabhängig von Schwingungen des Gesamtstromes in der Röhre, der bis zu 6 kA beträgt.

Es zeigt sich, daß der extrahierte Elektronenstrom anwächst, wenn in die dielektrische Röhre 5 eine Hilfselektrode 9 integriert wird, die über einen ohmschen- oder induktiven Widerstand 10 mit der Anode 3 verbunden ist (Fig. 3a). Der Widerstand 10 ist so dimensioniert, daß ab einer geringen Stromstärke (10 mA-10 A) das Anodenpotential von der Hilfsanode 9 wegdriftet und das Potential an der gesamten dielektrischen Röhre 5 anliegt. Diese Maßnahme empfiehlt sich grundsätzlich, insbesondere wenn die dielektrische Röhre 5 sehr lang ist (z.B. 100 cm) und/oder gekrümmt ist, und/oder wenn zur Erniedrigung oder Erhöhung der Stromdichte der Querschnitt sich längs der dielektrischen Röhre 5 ändert.

Die Strecke vom Reservoir 1 zur Hilfselektrode 9 in Fig. 3a wird Kanalbeschleuniger 5 genannt und die Formierung des Teilchenstrahls 7 Kanalfunke. Der Abschnitt von der Hilfselektrode 9 zum anodischen Ende der dielektrischen Röhre 5 wird mit Strahlleiter 12 bezeichnet.

Das elektrische Isolationsvermögen der Innenwand des Beschleunigerröhrchens 5 wird durch Kontamination beeinträchtigt; dadurch ist eine Störung der Betriebsweise des Kanalfunkens gegeben. Unvermeidbar ist auch das Entstehen einer Sekundärentladung in den Adsorbaten der Innenwand der dielektrischen Röhre 5, wenn der Teilchenstrom aus dem Reservoir 1 anwächst. Die Entladung an der Innenwand der dielektrischen Röhre 5 führt zu einer Abschirmung des äußeren Feldes, wodurch die Fokussierung des Teilchenstromes 7 aus dem Reservoir 1 auf die Achse 12 behindert wird. Zur Unterdrückung von durchgehenden Wandströmen zeigt Fig. 4 drei Lösungsbeispiele a), b), c) für eine segmentierte Anordnung 16 des Röhrchens 5 jeweils in Verbindung mit einem dielektrischen Körper 18,19,20, der eine innere radiale 18 bzw. topologisch beliebige Schlitzung 19,20 aufweist, die eine Unterbrechung von etwaigen schädlichen inneren Oberflächenströmen von einem zum anderen dielektrischen Röhrensegment bewirken soll. Diese Schlitzung kann auch mindestens eine Senke 22 o.ä. beinhalten, die das weitere Eindringen von Dämpfen in den Hinterraum der Schlitzung verhindert. So wird die Isolation der Segmente voneinander gewährleistet, was eine sichere Betriebsweise des Kanalfunkens bedeutet.

Als Reservoir 1 für Elektronen in Fig. 1 kann an Stelle einer schnell veränderlichen Hohlkathode auch ein gepulstes Oberflächenentladungs- oder Laserplasma genommen werden. Für den Transport des stromstarken Strahls im Anodenraum muß jedoch ein minimaler Druck in der Größenordnung 0.2 Pa eingestellt werden.

Für den Fall, daß der Reservoirraum 1 potentialmäßig hochliegt, kann ein Triggerplasma 29 durch eine dielektrische Röhre 30 mit etwa gleichem Innendurchmesser und gleicher Länge wie die Beschleunigerröhre 5 in den Reservoirraum 1 geleitet und damit der Betrieb eingeleitet werden. Das andere Ende der dielektrischen Röhre 30istmit der Triggerquelle 31 über einen in einer solchen Weise dimensionierten Widerstand 32 geerdet, daß eine etwaige Nebenentladung zur Triggerquelle 31 keine Zerstörung anrichtet (s. Fig. 6).

Druckunterschiede zwischen dem Reservior 1 und dem Targetraum 8, in dem sich die Gegenelektrode 3 befindet, kann durch differentielles Pumpen leicht realisiert werden, da der Pumpwiderstand der dielektrischen Röhre 5 mit der 4-ten Potenz des Innendurchmessers und linear mit der Länge zunimmt.

Einen zuverlässigen Schutz des gesamten dielektrischen Röhrensystems vor Kontamination ist gewährleistet, wenn am Ende der dielektrischen Röhre 5 zur Gegenelektrode 3, 8 eine Gaszufuhr 24 an die Röhre 5 angebracht wird, so daß das Gas sowohl in Richtung Reservior 1 als auch in den Rezipienten 8 einströmen kann, in dem sich die Gegenelektrode 3 befindet (Fig. 5). In den Gaszufuhrschlauch 25 zwischen dem Röhrchenende und der Gasquelle 26 muß zur Vermeidung einer parasitären Gasentladung zwischen der dielektrischen Röhre 5 und der Gasquelle 26, ein weiteres dielektrisches Röhrchen 27 eingebracht werden, das einen inneren Durchmesser von höchstens 1/2 d aufweist und das beidseitig an den Stirnflächen metallisiert bzw. mit Elektroden 28 versehen ist, wobei die zur Gasquelle 26 hin weisende Elektrode 28 geerdet ist und die andere frei flotiert.

Zur Beschleunigung von Ionen liegt das Potential des Reservoirs 1 auf Anodenpotenial. Wegen der Abschirmwirkung der Elektronen und der geringen Beweglichkeit der Ionen muß die Dichte des Plasmas im Reservoir 1 am Eingang der dielektrischen Röhre 5 hoch sein. Zur effektiven Extraktion der Ionen aus dem Plasma in die dielektrische Röhre 5 muß die Beschleunigungssektion (bis zur ersten Hilfselektrode 13, s. Fig. 3b) kurz und wegen dem Child-Langmuir Gesetz die Spannung hoch gewählt werden. Die Hilfselektrode 13 beginnt Strom zu tragen. Der ohmsche- oder induktive Widerstand 6, der die Hilfselektrode 13 mit der Kathode verbindet, läßt die erste Hilfselektrode 13 auf Anodenpotential abdriften. Nun übernimmt eine sich in Fig. 3b nach rechts anschließende zweite Hilfselektrode die Aufgabe, das elektrische Feld aufzubauen und wenn diese durch Strombelastung deaktiviert wird,ist es eine nachfolgende usw. (s. Fig. 3b). Um die Wirkungsquerschnitte für die Umladung der Ionen niedrig zu halten, muß der residuale Druck so klein wie möglich sein. Er lag im Durchführungsbeispiel bei etwa 0.1 Pa.

Diese Art Ionen zu beschleunigen hat zwei Vorteile: Erstens die Hilfselektroden 13 wirken wie ein Linearbeschleuniger; zweitens der Ionenstrahl verläßt mit guter Parallelität die dielektrische Röhre 5.

Der Kanalfunke ist zunächst eine einfache und kostengünstige Quelle für stromstarke gerichtete Elektronen- und Ionenstrahlen mit deren Hilfe Prozeßenergie in ruhende bzw. differentiell gepumpte Gase, Gasgemische und Gemische aus Gas und Aerosolen deponiert werden kann. Beispielsweise kann durch differentielles Pumpen in der dielektrischen Röhre 5 ein Gastarget geschaffen werden, in dem der Elektronenstrahl unter Erzeugung von Brems- und charakteristischer Strahlung im Gas abgebremst wird. Aerosole unbekannter Zusammensetzung können kontinuierlich durch die dielektrische Röhre geleitet werden, vom Elektronenstrahl vollständig ionisiert und an Hand der charakteristischen Strahlung bestimmt werden.

Mit Hilfe der Teilchenstrahlen kann Material bestrahlt, abgetragen und bearbeitet werden (s. Fig. 2). Der Abtragungsprozeß im Falle der Elektronen ist die Ablation, im Falle der Ionen die Zerstäubung einschließlich heißer Prozesse.

Die gesputterten, ablatierten und verdampften Materialien 33 entfernen sich vorwiegend in der Targetnormalen vom Target 14 weg und bestehen, in etwa geordnet nach der Leistungsdichte des Teilchenstrahls, aus Ionen, Atomen, Molekülen, Clustern und Aerosolen jeder Größe, die zum Teil noch angeregt sind und Überschußladungen tragen.

Das vom Teilchenstrahl gesputterte, ablatierte und verdampfte Targetmaterial kann zur Herstellung von Schichten auf Substraten nach dem Tayloringverfahren (jede atomare Schicht verschieden), als atomare Mischung (zwischen sonst unverträglichen Materialien) und als Compoundsubstanz auf hochfesten Fasern o.ä. verwendet werden.

Schichten auf Substraten können auch mit atomaren Material hergestellt werden, das mit Hilfe der Teilchen- und/oder elektromagnetischen Strahlen aus seiner gasförmigen chemischen Verbindung freigesetzt wird.

Die stromstarken Elektronen-/Ionenstrahlen aus dem Kanalfunken bilden eine Teilchenquelle mit hoher Brillianz und Stromstärke und können nach einer differentiell-gepumpten Strecke in Mittel- und Hochenergiebeschleuniger eingeleitet werden.

Das Plasma, das beim Auftreffen der Teilchenstrahlen auf einem Target gebildet wird, ist eine ergiebige gepulste Quelle für elektromagnetische Strahlung (Licht, UV, VUV, weiche Röntgenstrahlung).

Eine sehr intensive gepulste Lichtquelle 37 erhält man durch den Beschuß der Stirnfläche eines Lichtleiters 35 mittels des Teilchenstrahls (s. Fig. 7). Dabei wird ein sehr heißes Plasma 36 aus dem Lichtleitermaterial erzeugt, dessen abgestrahltes Licht wegen seiner spektralen Zusammensetzung und der Leistungsdichte am Ort der Entstehung, mit hoher Ausbeute in den Lichtleiter eingekoppelt wird.

Zeitgleich mit der Entstehung des Elektronenstrahls bildet sich in der dielektrischen Röhre ein Plasma und es werden Mikrowellen aus der Wechselwirkung des Elektronenstrahls mit dem Plasma erzeugt, die ungeschwächt und ungestört die dielektrischen Röhre durchdringen und nach außen gelangen.

Am kathodischem Eingang der dielektrischen Röhre bildet sich eine Zone sehr heißen Plasmas aus. Benutzt man den Kanalfunken als Vorprozeß für einen nachfolgenden Z-Pinchs, kann man dieses Gebiet für eine längere Zeit magnetisch komprimieren und durch ohmsche Prozesse heizen. So gelingt es mit einer Primärenergie von nur 15 J über eine Mikrosekunde das Plasma auf einer Temperatur von Tₑ = 200 eV zu halten. Durch gezielte Kontamination mit Atomen höherer Kernladungszahl verfügt man dann über eine einfache Plasmaquelle für Licht, UV, VUV und weiche Röntgenstrahlung bis zu einer Energie von 2 keV. Wegen der geringen Liniendichte des aus dem residualen Gas gebildeten Plasmas ist die Linienverbreiterung der Strahlung ebenfalls gering. Der Wirkungsgrad für die abgegebene Strahlung zwischen 10 eV und 2 keV liegt bei 10 %, der zwischen 700 eV und 2 keV unter ein Promille.

Der Elektronenstrahl der Kanalentladung zeichnet sich durch einen hohen Strom im unteren kA-Bereich bei vergleichsweise niedriger Beschleunigungsspannung (5-10 kV) aus und eignet sich zur Herstellung gepulster weicher Bremsstrahlung nach Auftreffen des gut fokusierten Elektronenstrahls auf ein Target. Mit dieser Bremsstrahlung können biologische Strukturen im Mikrometerbereich durch Schattenwurf abgebildet werden.

Da an der Beschleunigersektion 11 Spannungsdifferenzen bis über 100 kV gehalten werden können eignet sich die Kanalentladung als freilaufender und triggerbarer Schalter für hohe Spannungen. Für geringere Spannungen kann die Kanalentladung auch als Impulsgenerator mit Repetitionsfrequenzen bis 10 kHz eingesetzt werden.

### Bezugszeichenliste

- 1: Reservoir
- 2: Elektrode, Kathodenelektrode
- 3: Elektrode, Anode
- 4: Öffnung
- 5: Rohrraum, Rohr, Quarzröhre
- 6: Spannungsteiler
- 7: Ionen-, Teilchenstrahl, Elektronenstrahl
- 8: Rezipient, Targetraum
- 9: Hilfselektrode, Hilfsanode
- 10: Widerstand, Induktivität
- 11: Rohrsegment, Kanalbeschleuniger
- 12: Achse
- 13: Hilfselektroden
- 14: Target, Targetbereich
- 15: Magnet
- 16: Rohrsegment
- 17: geschlitzter, dielektrischer Körper
- 18: geschlitzter, dielektrischer Körper
- 19: geschlitzter, dielektrischer Körper
- 20: geschlitzter, dielektrischer Körper
- 21: Oberflächenströme??
- 22: Senke
- 24: Gaszufuhr
- 25: Gaszufuhrschlauch
- 26: Gasquelle
- 27: dielektrisches Röhrchen
- 28: Elektrode
- 29: Triggerplasma
- 30: dielektrische Röhre
- 31: Triggerquelle
- 32: Widerstand
- 33: Material, Materialwolke
- 34: Stirnfläche
- 35: Lichtleiter
- 36: Plasma
- 37: Licht, Lichtquelle
- 38: negative Ladungswolke, negative Raumladung
- 39: positive Raumladung

## Patentansprüche

1. Verfahren zum Beschleunigen elektrisch geladener Teilchen aus einem gepulsten Plasmareservoir hoher Teilchendichte, bestehend aus den Schritten:
- die Teilchen werden über ein Elektrodensystem (2, 3) in einen und in diesem dielektrischen Rohrraum (5) beschleunigt und darin über eine elektrostatische Fokussierung aufgrund einer darin vorhandenen residualen Gasfüllung zusammengehalten,
- bei einer Beschleunigungsspannung von 10 bis 20 kV zwischen den beiden Elektroden wird eine Stromdichte von 10³ bis 10⁴ A/cm² und eine mittlere Energie der Elektronen von 11 bis 12 keV erreicht,
gekennzeichnet durch die weiteren Verfahrensschritte:
- der residuale Gasdruck p in dem dielektrischen Rohrraum (5) wird im Bereich von 0.1 bis 1.5 Pa gehalten und die residuale Gasfüllung in dem Rohrraum (5) durch den elektrisch geladenen Teilchenstrom (7) ionisiert und elektrisch polarisiert,
- die Beschleunigungsstrecke im Rohrraum (5) wird durch eine an die Elektrode (3) über einen Widerstand (10) oder eine Induktivität (10) gekoppelte Hilfselektrode (9), die um den Rohrraum (5) angebracht ist, verkürzt, oder die Potentialabstufung zwischen den Elektroden (2, 3) wird über einen Spannungsteiler (6) eingestellt, an dessen Zwischenabzweige um den Rohrraum (5) liegende Hilfselektroden (13) angeschlossen sind.

2. Teilchenbeschleuniger zur Durchführung des Verfahrens nach Anspruch 1, bestehend aus einer gepulsten Quelle, die die geladenen Teilchen liefert, und einem Reservoir, das mit den geladenen Teilchen beschickt wird, sowie einer Beschleunigungseinrichtung,
dadurch gekennzeichnet, daß
- zwischen zwei Elektroden (2, 3), von denen die eine (2) das Reservoir (1) teilweise mitbegrenzt und die andere (3) außerhalb liegt, mindestens ein dielektrischer Rohrraum (5) eingerichtet ist, der mit einer Öffnung in der Elektrode (2) beginnt und zur andern Elektrode (3) gerichtet ist,
- der an der Elektrode (2) beginnende dielektrische Rohrraum (5) eine Mindestlänge von dreimal seinem Innendurchmesser hat,
- zur Erhaltung der axialen elektrischen Isolation bei Kontamination der dielektrische Rohrraum (5) zwischen den beiden Elektroden (2, 3) teilweise oder ganz durch ein System von fluchtend angeordneten, dielektrischen Rohrsegmente (16) ausgebildet ist, die ein innen radial (bzw. topologisch beliebig) geschlitzter, dielektrischer Körper (18, 19, 10) mit fluchtender Innenbohrung jeweils verbindet, so daß innere Oberflächenströme zwischen den Röhrensegmenten (16) nicht fließen können.

3. Teilchenbeschleuniger nach Anspruch 2,
dadurch gekennzeichnet, daß
die radiale bzw. topologisch beliebige Schlitzung des dielektrischen Körpers (18, 19, 20) zusätzlich eine Senke (22) enthält, so daß der nach der Senkung sich anschließende Hinterraum vor Kontamination und Oberflächenleitfähigkeit geschützt ist.

4. Teilchenbeschleuniger nach den Ansprüchen 3,
dadurch gekennzeichnet, daß
am Ende der dielektrischen Röhre (5) zur Gegenelektrode (3, 8) hin eine Gaszufuhr (24) in Richtung Reservoir (1) als auch in den Rezipienten (8) einströmen kann, in dem sich die Gegenelektrode (3, 8) befindet.

5. Teilchenbeschleuniger nach den Ansprüchen 4,
dadurch gekennzeichnet, daß
in den Gaszufuhrschlauch (25) zwischen dem Röhrenende (24) und der Gasquelle (26), zur Vermeidung einer parasitären Gasentladung zur Gasquelle (26) hin, ein dielektrisches Röhrchen (27) eingebracht wird, das einen inneren Durchmesser von höchstens 1/2 d aufweist und das beidseitig an den Stirnflächen metallisiert bzw. mit Elektroden (28) versehen ist, wobei die zur Gasquelle (26) hin weisende Elektrode (28) geerdet ist und die andere frei flotiert.

6. Teilchenbeschleuniger nach Anspruch 2,
dadurch gekennzeichnet, daß
das Reservoir (1) ein gepulstes Festkörperplasma ist.

7. Teilchenbeschleuniger nach Anspruch 2,
dadurch gekennzeichnet, daß
die Quelle eine gepulste Hohlkathode und das Reservoir (1) ein Hohlkathodenplasma ist.

8. Teilchenbeschleuniger nach Anspruch 2,
dadurch gekennzeichnet, daß
im Falle eines potentialmäßig hochliegenden Reservoirraums (1) ein Triggerplasma (29) oder Teilchenströme niederer Energie durch den dielektrischen Rohrraum (30) mit etwa gleichem Innendurchmesser und gleicher Länge wie die Beschleunigerröhre in den Reservoirraum (1) geleitet wird.

9. Teilchenbeschleuniger nach Anspruch 8,
dadurch gekennzeichnet, daß
die dielektrische Röhre (30), die das Triggerplasma (29) oder die Teilchenströme niederer Energie in den Reservoirraum transportiert am anderen Ende über einen Widerstand (32) geerdet ist, so daß die Nebenentladung zur Triggerquelle (31) keine Zerstörung anrichten kann.

## Claims

1. Method of accelerating electrically charged particles from a pulsed plasma reservoir of high particle density comprising the steps:
- the particles are accelerated via an electrode system (2, 3) into a dielectric tubular chamber (5) and in this dielectric tubular chamber (5) and retained therein via an electrostatic focussing by means of a residual gas filling present therein,
- with an acceleration voltage of between 10 and 20 kV between the two electrodes, a current density of between 10³ and 10⁴ A/cm² and a mean energy of the electrodes between 11 and 12 keV are achieved, characterised by the additional method steps:
- the residual gas pressure p in the dielectric tubular chamber (5) is kept in the range of between 0.1 and 1.5 Pa, and the residual gas filling in the tubular chamber (5) is ionised and electrically polarised by the electrically charged particle stream (7),
- the acceleration path in the tubular chamber (5) is shortened by an auxiliary electrode (9), which is connected to the electrode (3) via a resistor (10) or an inductance (10) and is mounted around the tubular chamber (5), or the potential variation between the electrodes (2, 3) is set via a voltage divider (6), auxiliary electrodes (13) lying around the tubular chamber (5) being connected to the intermediate branches of said divider.

2. Particle accelerator for effecting the method according to claim 1, comprising a pulsed source which delivers the charged particles, a reservoir which is provided with the charged particles. and an acceleration device, characterised in that
- at least one dielectric tubular chamber (5) is installed between two electrodes (2, 3), of which one (2) partially defines the reservoir (1) and the other (3) lies outside, said chamber beginning with an opening in the electrode (2) and being directed towards the other electrode (3),
- the dielectric tubular chamber (5), beginning at the electrode (2), has a minimum length of three times its internal diameter,
- to achieve the axial electrical insulation in the event of contamination, the dielectric tubular chamber (5) between the two electrodes (2, 3) is partially or wholly formed by a system of dielectric tubular segments (16) which are disposed in alignment with one another and are connected by an internally radially (or respectively topologically optionally) slotted dielectric body (18, 19, 20) having an aligned internal bore, so that internal surface streams cannot flow between the tubular segments (16).

3. Particle accelerator according to claim 2, characterised in that the radial or topologically optional slotted configuration of the dielectric body (18, 19, 20) additionally contains a depression (22), so that the rear chamber, being connected after the depression, is protected from contamination and surface conductivity.

4. Particle accelerator according to claim 3, characterised in that, at the end of the dielectric tube (5) extending to the counterelectrode (3, 8), a gas supply (24) can flow in the direction of the reservoir (1) as well as into the receptacle (8) in which the counterelectrode (3, 8) is situated.

5. Particle accelerator according to claim 4, characterised in that a small dielectric tube (27) is introduced into the gas supply pipe (25) between the tube end (24) and the gas source (26) to prevent a parasitic gas discharge towards the gas source (26), said small tube having a maximum internal diameter of ½ d and being metallised or provided with electrodes (28) on both sides at the end faces so that the electrode (28), pointing towards the gas source (26), is earthed and the other floats freely.

6. Particle accelerator according to claim 2, characterised in that the reservoir (1) is a pulsed solid plasma.

7. Particle accelerator according to claim 2, characterised in that the source is a pulsed hollow cathode, and the reservoir (1) is a hollow cathode plasma.

8. Particle accelerator according to claim 2, characterised in that, in the case of a potentially high reservoir chamber (1), a trigger plasma (29) or particle streams of low energy is conducted through the dielectric tubular chamber (30), with a substantially identical internal diameter and identical length as the accelerator tube, into the reservoir chamber (1).

9. Particle accelerator according to claim 8, characterised in that the dielectric tube (30), which the trigger plasma (29) or the particle streams of low energy transports or transport into the reservoir chamber, is earthed at the other end via a resistor (32), so that the secondary discharge to the trigger source (31) can cause no damage.

## Revendications

1. Procédé pour accélérer des particules chargées électriquement à partir d'un réservoir pulsé à densité de particules élevée, comprenant les séquences suivantes :
- les particules sont accélérées au moyen d'un système d'électrodes (2, 3) dans une chambre de tube (5) et dans celle-ci et sont maintenues rassemblées dedans au moyen d'une focalisation électrostatique en raison de l'existence d'un remplissage résiduel de gaz qui se trouve dedans,
- dans le cas d'une tension d'accélération de 10 à 20 kV entre les deux électrodes on obtient une densité de courant de 10³ à 10⁴ A/ cm² et une énergie moyenne des électrons de 11 à n12 keV,
caractérisé en ce que
- la pression des gaz résiduels p dans la chambre tubulaire diélectrique (5) est maintenue dans la zone de 0,1 à 1,5 Pa et le remplissage résiduel de gaz est ionisé et est polarisé électriquement dans la chambre tubulaire (5) par le courant de particules (7) chargé électriquement.
- le trajet d'accélération dans la chambre tubulaire (5) est raccourci par une électrode auxiliaire (9) couplée avec l'électrode (3) au moyen d'une résistance (10) ou d'une inductance (10), qui est mise autour de la chambre tubulaire (5), ou l'échelonnement du potentiel entre les électrodes (2, 3) est réalisé au moyen d'un diviseur de tension (6), sur la prise intermédiaire duquel sont raccordées des électrodes auxiliaires (13), qui se trouvent autour de la chambre tubulaire (5).

2. Accélérateur de particules servant à la mise en oeuvre du procédé selon la revendication 1, consistant en une source pulsée, qui délivre les particules chargées, et en un réservoir, qui est garni avec les particules chargées, ainsi qu'en un dispositif d'accélération,
caractérisé en ce que
- entre deux électrodes (2, 3) dont l'une (2) limite en même temps le réservoir (1) en partie, et l'autre (3) se trouve en dehors, on installe au moins une chambre tubulaire diélectrique (5), qui commence par une ouverture dans l'électrode (2) et est alignée en direction de l'autre électrode (3),
- la chambre tubulaire (5) diélectrique, qui commence sur l'électrode (2), a une longueur minimale égale à trois fois son diamètre intérieur,
- pour recevoir l'isolation électrique axiale en cas de contamination la chambre tubulaire diélectrique (5) est constituée entre les deux électrodes (2, 3) en partie ou en totalité par un système de segments tubulaires (16), diélectriques, disposé en alignement, que relie un corps diélectrique, fendu radialement à l'intérieur (ou topologiquement comme on veut) (18, 19, 20) avec un alésage intérieur en alignement, de telle sorte que des courants superficiels intérieurs ne peuvent pas s'écouler entre les segments de tube (16).

3. Accélérateur de particules selon la revendication 2,
caractérisé en ce que
la fente radiale ou topologiquement comme l'on veut (18, 19, 20) contient en plus une dépression (22), de telle sorte que la chambre arrière qui se raccorde après la dépression soit protégée de la contamination et d'une conductibilité superficielle.

4. Accélérateur de particules selon la revendication 3,
caractérisé en ce que
à l'extrémité des tubes diélectriques (5) en direction de l'électrode opposée (3,8) une arrivée de gaz (24) peut s'écouler en direction du réservoir (1) comme aussi dans les récipients (8), dans lequel se trouve l'électrode opposée (3, 8).

5. Accélérateur de particules selon la revendication 4,
caractérisé en ce que
dans le tuyau d'arrivée des gaz (25) entre l'extrémité du tube (24) et la source des gaz (26) on met pour éviter une décharge parasitaire des gaz en direction de la source des gaz (26) un petit tube diélectrique (27), qui présente un diamètre intérieur d'au moins ½ d et qui est métallisé des deux côtés sur ses faces frontales ou est pourvu d'électrodes (28), l'électrode (28), tournée vers la source des gaz (26) étant mise à la terre et l'autre flottant librement.

6. Accélérateur de particules selon la revendication 2
caractérisé en ce que
le réservoir (1) est un plasma de corps solide pulsé.

7. Accélérateur de particules selon la revendication 2
caractérisé en ce que
la source est une cathode creuse pulsée et le réservoir (1) est un plasma de cathode creuse.

8. Accélérateur de particules selon la revendication 2
caractérisé en ce que
dans le cas d'une chambre de réservoir à potentiel élevé (1) on fait passer un plasma de déclenchement (29) ou des courants de particules de faible énergie à travers la chambre tubulaire diélectrique (30) avec à peu près le même diamètre et la même longueur que les tubes d'accélérateur dans la chambre du réservoir (1).

9. Accélérateur de particules selon la revendication 8
caractérisé en ce que
le tube diélectrique (30),qui transporte le plasma de déclenchement (29) ou les courants de particules de faible énergie dans la chambre du réservoir est mis à la terre au moyen d'une résistance (32), de telle sorte que la décharge auxiliaire ne puisse pas causer de dérangement à la source de déclenchement (31).
